# EUROPÄISCHE PATENTSCHRIFT

(11) **EP 2 657 179 B1**
(45) Veröffentlichungstag und Bekanntmachung des Hinweises auf die Patenterteilung: **25.04.2018**
(21) Anmeldenummer: 13158699.2
(22) Anmeldetag: 12.03.2013
(51) Int. Cl.: B67B 3/20

(54) **Vorrichtung zum Verschließen von Kunststoffflaschen**
Device for closing plastic bottles
Dispositif destiné à fermer des bouteilles en plastique

(30) Priorität: 26.04.2012 DE 102012206944
(43) Veröffentlichungstag der Anmeldung: 30.10.2013
(73) Patentinhaber: Krones AG, 93073 Neutraubling (DE)
(72) Erfinder: Schönfelder, Markus, 93073 Neutraubling (DE)
(74) Vertreter: Grünecker Patent- und Rechtsanwälte PartG mbB

(56) Entgegenhaltungen:
- EP-A1- 0 989 089
- CN-Y- 2 641 010
- FR-A1- 2 849 010
- US-A1- 2012 017 546

## Beschreibung

Die Erfindung betrifft eine Vorrichtung zum Verschließen von einen Tragring aufweisenden Kunststoffflaschen gemäß dem Oberbegriff des Anspruchs 1 und ein Verfahren gemäß dem Oberbegriff des Anspruchs 6, und wie aus der US 2012/00 17546 A1 bekannt.

### Hintergrund

Im Stand der Technik gibt es bereits verschiedene Vorrichtungen zum Verschließen von Kunststoffflaschen.

So beschreibt z.B. die WO 03/070579 Plastikflaschen und eine Vorrichtung und ein Verfahren zum Verhindern der Rotation der Flasche während des Verschließens. Dabei besitzt der Kragen der Plastikflasche einen nicht kreisförmigen Antirotationsflansch, der typischerweise die Form eines Heptagons hat. Die Halterung der Flaschen an der Verschlussmaschine besitzt eine entsprechend ausgeprägte Form, um die Rotation beim Verschließen zu verhindern.

Diese Maschine erweist sich als unflexibel gegenüber Veränderungen in der Geometrie des nicht kreisförmigen Antirotationsflansches. Eine Anpassung an andere Antirotationsflansche ist nur durch Austauschen der entsprechenden Halterung möglich.

Die WO 2004/007291 zeigt ein Verfahren zum Verhindern der Rotation von Behältern beim Verschließen. Dabei nutzt dieses Verfahren Behälter, die einen Kragen aufweisen, der nach innen liegende oder nach außen stehende Kerbungen aufweist. Der Behälter wird mit einer Halteplatte, welche entsprechende Ausbuchtungen oder Einbuchtungen aufweist, verbunden, wobei diese Einbuchtungen oder Ausbuchtungen zu den entsprechenden Kerbungen auf den Behältern passen. So wird während des Verschließprozesses eine Rotation des Behälters verhindert. Diese Erfindung erfordert entsprechende Kerbungen an den Behältern, welche sehr klein sein können. Es kann daher beim Einfahren in die Halterungsplatte gegebenenfalls zu Verkantungen des Behälters kommen. Darüber hinaus erweist sich auch dieses Verfahren als unflexibel gegenüber einer Veränderung der Geometrie des Flaschenhalses, insbesondere der nötigen Kerbungen.

Darüber hinaus zeigt die US 2011/0266818 A1 ein Greifwerkzeug für automatisierte Flaschenverschlussmaschinen. Dabei wird durch zwei bewegliche und steuerbare Elemente zum einen die Halterung realisiert und zum anderen eine Rotation der Flasche beim Verschließen verhindert, beispielsweise durch einen in den Kragen der Flasche eindringenden Zahn.

Weiterhin zeigt die US 2012/00 175 46 A1 eine Flaschenunterstützungsplatte, die die Rotation von Flaschen während des Verschließens verhindern soll. Diese umfasst Dornen in einer Vertiefung und wird an unterschiedliche Tragringgrößen mithilfe eines Flaschenadapters, der lösbar mit dem Flaschenunterstützungsplatte verbunden wird, an verschiedene Tragringgrößen angepasst.

Aufgrund der vielen beweglichen und anzusteuernden Teile ist dieser Mechanismus gegenüber Störungen sehr anfällig. Außerdem kann es während der Bewegung des Halteelementes und des Antirotationselementes zu Verkantungen mit der Flasche kommen.

### Aufgabe

Der Erfindung liegt daher die Aufgabe zugrunde, eine Vorrichtung zum Verschließen von Kunststoffflaschen zu entwickeln, mit der die Rotation der Flasche während des Verschließens und mögliche Fehlstellungen der Flasche vermieden werden und die möglichst flexibel einsetzbar und wenig störanfällig sein soll.

### Lösung

Diese Aufgabe ist erfindungsgemäß durch die in Anspruch 1 charakterisierte Vorrichtung und das in Anspruch 6 beschriebene Verfahren gelöst.

Die Unteransprüche beinhalten zweckmäßige Ausgestaltungen der Erfindung. Die Halterung weist eine Zentrierungsvertiefung auf, deren Durchmesser dem Durchmesser des Tragrings der Kunststoffflasche entspricht, sowie in der Zentrierungsvertiefung liegende Spikes, die so angeordnet sind, dass der Tragring der Kunststoffflasche beim Verschließen auf ihnen aufliegen kann.

Da die Zentrierungsvertiefung denselben Durchmesser wie der genormte Tragring der Kunststoffflasche aufweist, wird die Kunststoffflasche gegenüber dem Verschließer automatisch korrekt positioniert und ein Verkippen der Kunststoffflasche gegenüber dem Verschließer verhindert. Ferner wird durch die in der Zentrierungsvertiefung angeordneten Spikes beim Verschließvorgang zusätzlich eine Rotation der Kunststoffflasche vermieden werden.

In einer möglichen Ausführungsform gibt es eine Führung, welche jede Kunststoffflasche in die Zentrierungsvertiefung führt. Dadurch wird eine Einleitung der Kunststoffflasche in die Vorrichtung zum Verschließen gewährleistet. Das gleichzeitige Einbringen des Tragrings in die Zentrierungsvertiefung sorgt für die richtige Positionierung der Kunststoffflasche. Die Zentrierungsvertiefung entspricht einem Kreisbogen, welcher mehr als den halben Umfang des Tragrings der Kunststoffflasche umfasst. Zwar kann die Kunststoffflasche so nicht mehr direkt in die Zentrierungsvertiefung mit dem Tragring seitlich eingeführt werden, sondern muss beispielsweise von oberhalb kommend eingelassen werden, jedoch lässt sich durch diese Ausführungsform die Kunststoffflasche sicherer positionieren und gegen Verkippungen absichern, als bei Zentrierungsvertiefungen die nur über den halben Umfang oder weniger verlaufen.

In einer Weiterbildung gibt es eine Anheberampe, die die verschlossenen Kunststoffflaschen aus der Halterung heben kann. Dies gestattet im Zusammenhang mit den Zentrierungsvertiefungen einen möglichst störungsfreien Übergang in andere Förderbänder oder weitere Vorrichtungen.

In einer weiteren Ausführungsform drückt der Verschließer die Kunststoffflasche auf die Spikes. Da zum Verschließen der Kunststoffflasche mit einem Schraubverschluss ohnehin Druck nötig ist, wird dieser hier gleichzeitig genutzt, um die Antirotationswirkungen der Spikes, welche sich etwas in den Tragring der Kunststoffflasche hineindrücken, zu gewährleisten.

In einer weiteren Ausführungsform gibt es eine feststehende Führung, die die Kunststoffflasche aus der Vorrichtung zum Verschließen führen kann. Dies gewährleistet im Zusammenhang mit der Zentrierungsvertiefung eine wenig störanfällige Weiterleitung der Kunststoffflasche nach dem Verschließen.

In einer weiteren Ausführungsform ist die Halterung als mehrkomponentiges Werkstück mit nicht permanenten Verbindungen der Komponenten ausgebildet, die eine Zentrierungsplatte, die die Zentrierungsvertiefung enthält, und eine Spikeplatte, die die Spikes enthält, umfasst. Dadurch lassen sich die Spikes oder die Zentriervertiefung im Falle von Beschädigungen oder Verschleiß unabhängig voneinander austauschen.

In einer anderen Ausführungsform bilden die Zentrierungsplatte und die Spikeplatte ein Werkstück. Dies erlaubt es, sowohl die Zentrierungsvertiefung als auch die Spikes zusammen als ein Werkstück herzustellen.

Bei Verwendung dieser Vorrichtung lässt sich ein Verfahren zum Verschließen von Kunststoffflaschen gemäß Anspruch 6 verwirklichen, bei dem die Kunststoffflasche mit einem Schraubverschluss durch einen Verschließer verschlossen und mit einer Halterung beim Verschließen gehalten wird, die Spikes aufweist, auf denen der Tragring der Kunststoffflasche beim Verschließen aufliegt.

In einer Ausführungsform ist das Verfahren dadurch gekennzeichnet, dass die Kunststoffflasche durch eine feststehende Führung direkt in die Zentrierungsvertiefung geführt wird. Dies gestattet schon vor Beginn des Verschließens eine korrekte Positionierung der Kunststoffflasche. Erfindungsgemäß wird die Kunststoffflasche in einer Zentrierungsvertiefung zentriert, die einem Kreisbogen mit einem Umfang, der größer als der halbe Umfang des Tragrings ist, entspricht. Dies gestattet, verglichen mit Vertiefungen, deren Umfang nur halb so groß oder kleiner als der Umfang des Tragrings der Kunststoffflasche ist, eine bessere Positionierung der Kunststoffflasche zu erzielen und verhindert effektiver unerwünschte Verkippungen.

In einer weiteren Ausführungsform ist das Verfahren dadurch gekennzeichnet, dass die Kunststoffflasche durch eine Anheberampe aus der Zentriervertiefung gehoben wird. Dadurch kann eine Überleitung der verschlossenen Kunststoffflasche in andere Prozessbereiche durchgeführt werden.

In einer weiteren Ausführungsform wird die Kunststoffflasche, insbesondere der Tragring durch den Verschließer auf die Spikes gedrückt. Dies gestattet es, mit dem zum Verschließen ohnehin nötigen Druck bereits die Rotation der Kunststoffflasche zu verhindern, da die Spikes durch den Druck in den Tragring der Kunststoffflasche gedrückt werden.

In einer weiteren Ausführungsform wird die Kunststoffflasche durch eine feststehende Führung aus der Vorrichtung zum Verschließen geführt. Dies gestattet im Zusammenhang mit der sicheren Positionierung der Kunststofflasche durch die Zentrierungsvertiefung eine wenig störanfällige Weiterleitung der Kunststoffflasche in andere Prozessbereiche.

### Kurzbeschreibung der Abbildungen

Fig. 1 Schematische Darstellung einer Vorrichtung zum Verschließen von Flaschen.
Fig. 2 Schematische Darstellung der Anordnung der Zentrierungsvertiefung und der Spikes.
Fig. 3 Schematische Darstellung der Wirkung der Zentrierungsvertiefung und der Spikes vor und während dem Verschließen.
Fig. 4 Mögliche Realisierung von Zentrierungsplatte und Spikeplatte gemäß der Erfindung

### Detaillierte Beschreibung

Fig. 1 zeigt eine nur ganz schematisch dargestellte Vorrichtung zum Verschließen von Flaschen. Sie kann Halterungen 110 umfassen, die die Flaschen 105 während des Verschließens halten. Da die Flaschen beispielsweise mittels (hier nicht dargestellten) Umlenksternen oder Förderern an die Vorrichtung zum Verschließen übergeben werden müssen, sind die Halterungen 110 keine geschlossenen Formen, sondern weisen an der aufnehmenden Seite eine beispielsweise halbkreisförmige Aussparung 125 auf, in die die Flaschen 105 eingebracht werden können. Die Zuführung und spätere Abnahme der Flasche 105 kann über Führungen 130 bzw. 140 und 150 geschehen, die die Flaschen 105 beispielsweise durch der Vorrichtung vorgelagerte und nachfolgende Umlenksterne oder Förderer zugeführt bekommen bzw. sie an diese abführen.

Ein von oben an die Flasche 105 herangeführtes Verschließelement (nicht dargestellt) verschließt die Flasche 105 mit einem Schraubverschluss. Eine Rotation der Flasche 105 während des Verschließens wird durch die Merkmale der Halterung 110 erreicht, die in Fig. 2 beschrieben werden.

In Fig. 2 sind zwei verschiedene Ansichten der in der Halterung enthaltenen Zentrierungsvertiefung und der Spikes dargestellt. Fig. 2a zeigt eine Schnittansicht der Halterung 210, die die Zentrierungsvertiefung 201 und die Spikes 202 umfasst. Dabei sind die Zentrierungsvertiefung 201 und die Spikes 202 symmetrisch zur Symmetrieachse 209 einer in die Halterung 210 einführbaren Flasche 205 angeordnet. Fig. 2b zeigt eine Ansicht der Halterung 210 in Kavaliersperspektive, welches die Zentrierungsvertiefung 201 und die Spikes 202 enthält. Fig. 2b zeigt das Element 200 in Kavaliersperspektive. Die Zentrierungsvertiefung 201 und die Anordnung der Spikes 202 stellen hier jeweils einen Kreisbogen mit der Form eines Halbkreises dar. Die Abkantung der Zentrierungsvertiefung 201 erlaubt ein leichteres Einführen des Tragrings in die Zentrierungsvertiefung 201 beispielsweise durch hineinrutschen. Die Zentrierungsvertiefung 201 kann auch ohne Abkantung vorgesehen sein, was die Produktion vereinfacht. Der Kreisbogen kann auch eine Länge haben, die kleiner als ein Halbkreis oder, erfindungsgemäß, größer als ein Halbkreis ist. Der Radius des Kreisbogens der Zentrierungsvertiefung 201 entspricht jedoch in jedem Fall dem Radius des Tragrings 206 der zu verschließenden Kunststoffflasche 205. Für die Halterung 210 kann auch jede andere Ausgestaltungsform, welche einer entsprechenden Vorrichtung zum Verschließen von Kunststoffflaschen angemessen ist, verwendet werden. So kann, wie in Fig. 2b dargestellt, am Rand der Halterung 210 eine Abschrägung 270 vorgesehen sein, die das Zu- und Abführen der Flaschen über die in Fig. 1 beschriebenen Führungen erleichtert.

Fig. 3 zeigt die Wirkungsweise der Zentrierungsvertiefung 301 und der Spikes 302. Dabei wurde in Fig. 3a die Flasche 305 zunächst an die Halterung 310 übergeben. Das kann beispielsweise durch eine Führung oder einen Umlenkstern in einer Prozessanordnung geschehen. Befindet sich die Flasche 305 in der Halterung 310, so gewährleistet die Zentrierungsvertiefung 301, sofern die Flasche korrekt übergeben wurde, dass der Tragring 306 der Kunststoffflasche 305 symmetrisch zur Achse 309 angeordnet ist, wobei die Achse 309 eine Symmetrieachse der Zentrierungsvertiefung darstellt. Dabei ist die Ausgestaltung der Zentrierungsvertiefung 301 als umlaufender Körper nicht zwingend. Das symmetrisch zur Achse 309 angestrebte Ausrichten des Tragrings 306 kann auch durch eine Zentrierungsvertiefung 301 erfolgen, die beispielsweise mehrere nockenartige Ausprägungen anstelle der durchgehenden Vertiefung aufweist. Diese Stückelung der Zentrierungsvertiefung 301 führt zu Material- und Platzersparnissen und kann gleichzeitig ein besseres Hineingleiten des Tragrings 301 gewährleisten. Ferner liegt der Tragring 306 der Kunststoffflasche 305 bereits auf den Spikes 302 innerhalb der Zentrierungsvertiefung 301 auf. Hier sorgt das Eigengewicht der Kunststoffflasche 305 in Verbindung mit den Spikes 302 für eine weitere Stabilisierung der Positionierung der Kunststoffflasche 305, da der Tragring 306 stets auf den Spikes 302 aufliegt. In Fig. 3b verschließt ein Verschließelement, das hier nicht dargestellt ist, die Kunststoffflasche 305 mit einem Schraubverschluss 308'. Um dies zu gewährleisten, übt das Verschließelement über den Schraubverschluss 308' Druck auf die Kunststoffflasche 305 aus. Durch diesen Druck sowie durch das Eigengewicht der befüllten Kunststoffflasche wird aber gleichzeitig der Tragring 306 gegen die Spikes 302 gedrückt. Dadurch werden die Spikes 302 in den Tragring 306 hineingedrückt, wie in Fig. 3b in übertriebener Weise zur besseren Verdeutlichung gegenüber Fig. 3a dargestellt. Sind die Spikes 302 zumindest teilweise in den Tragring 306 eingedrungen, so ist eine Rotation der Flasche 305 während des Verschließens mit dem Schraubverschluss 308' durch das Verschließelement nicht mehr möglich. Außerdem bleibt die Position der Flasche 305 bezüglich der Symmetrieachse 309 aufgrund der Zentrierungsvertiefung 301 und der in den Tragring 306 hineingedrückten Spikes 302 über den gesamten Verschließvorgang konstant.

Es ist ein besonderer Vorteil, dass die Führungen 130, 140 und 150 aus Fig. 1 wegen der Halterungen 310 mit der Zentrierungsvertiefung 301 und den Spikes 302 nicht mehr um die gesamte Vorrichtung angeordnet sein müssen, sondern nur beim Ein- und Auslaufen, da die korrekte Positionierung durch die Eigenschaften der Halterung 310, insbesondere die Zentrierungsvertiefung 301 und die Spikes 302, ermöglicht wird. So können Materialkosten für eine im Stand der Technik notwendige Außenführungsgarnitur gespart werden.

Fig. 4a zeigt eine weitere mögliche Realisierung der, erfindungsgemäßen, Halterung 410, welches die Zentrierungsvertiefung 401 und die Spikes 402 umfasst. Dabei werden die Zentrierungsvertiefung 401 und die Spikes 402 über separate Zentrierungsplatten 400' und Spikeplatten 400" zur Verfügung gestellt. Dabei besitzt die Zentrierungsplatte 400' eine Aussparung in Form eines Kreisbogens, dessen Durchmesser *D*₁ gleich dem Durchmesser des Tragrings der Kunststoffflaschen ist, wobei beim Durchmesser *D*₁ mögliche Fertigungstoleranzen des Tragrings berücksichtigt werden müssen. Die Höhe dieser Zentrierungsplatte kann beispielsweise in Abhängigkeit von der Höhe des Tragrings oder der Höhe der Spikes 402 gewählt werden. Die Spikeplatte 400" besitzt eine weitere Ausnehmung mit dem Durchmesser *D*₂. Am Rand dieser Ausnehmung sind auf der Oberfläche der Spikeplatte 400" die Spikes 402 angeordnet. Der Durchmesser dieser Ausnehmung in der Spikeplatte 400" ist kleiner als *D*₁ in der Zentrierungsplatte 400', muss aber notwendig größer als der Durchmesser des Halses unterhalb des Tragrings der Kunststoffflasche sein. Vorzugsweise ist das Verhältnis von *D*₁ und *D*₂ derart, dass die Fläche, auf der die Spikes angeordnet sind, so groß ist, dass mehr als die Hälfte der Fläche des Tragrings der Kunststoffflasche, vorzugsweise die ganze Fläche, auf ihr aufliegen kann. Die Zentrierungsplatte 400' und die Spikeplatte 400" können dann zur Halterung 410 verbunden werden (vgl. Fig. 4b), welche an einer Halterung für eine Kunststoffflasche in der Vorrichtung zum Verschließen von Kunststoffflaschen montiert werden kann. Dabei kann die Verbindung der Zentrierungsplatte 400' und der Spikeplatte 400" beispielsweise durch Verschraubung oder Verklickung erfolgen. Hier sind unterschiedlichste Möglichkeiten bekannt und denkbar, jedoch ist die Verbindung in diesem Ausführungsbeispiel vorzugsweise nicht permanent, wie beispielsweise durch Verschweißen. Durch eine nicht-permanente Verbindung der Zentrierungsplatte 400' und der Spikeplatte 400" ist ein unabhängiges Auswechseln beider Elemente möglich. Auch wenn die Verwendung einer separaten Zentrierungsplatte 400' und Spikeplatte 400" gewisse Vorteile mit sich bringt, ergeben sich bei Verwendung eines kompletten Werkstücks weitere Vorteile. So erlaubt die Ausgestaltung der Halterung 410 mit der Zentrierungsvertiefung 401 und den Spikes 402 die Einbeziehung neuer Herstellungsverfahren. Durch die erhöhte Stabilität beispielsweise auch Vakuumhärten während der Herstellung in Betracht gezogen werden, was den Herstellungsprozess erheblich verkürzt. Durch den einteiligen Aufbau einer kombinierten Zentrierungs-/Spikeplatte ergeben sich wesentliche hygienische Vorteile durch Vermeidung von Spalten und möglicherweise Kontaktkorrosion.

## Patentansprüche

1. Vorrichtung zum Verschließen von Kunststoffflaschen die einen Tragring aufweisen, mit einem Verschließer, der eine Kunststoffflasche mit einem Schraubverschluss (308) verschließen kann, und mit einer Halterung zum Halten der Kunststoffflasche beim Verschließen, die Spikes (202) aufweist, auf denen ein Tragring der Kunststoffflasche beim Verschließen aufliegen kann, wobei die Halterung eine Zentrierungsvertiefung (201) aufweist, deren Durchmesser dem Durchmesser des Tragrings der Kunststoffflasche entspricht und die Spikes (202) in der Zentrierungsvertiefung (201) angeordnet sind; und die Zentrierungsvertiefung als eine Aussparung in einer Zentrierungsplatte (400') vorgesehen ist; die Spikes auf einer Spikeplatte (400") angeordnet sind; und
die Zentrierungsplatte (400') und die Spikeplatte (400") ein Werkstück bilden;
wobei die Aussparung die Form eines Kreisbogens aufweist, dessen Durchmesser D₁ gleich dem Durchmesser des Tragrings der Kunststoffflasche ist, wobei die Spikeplatte (400") eine Ausnehmung mit Durchmesser D₂ aufweist, der kleiner als der Durchmesser D₁ und größer als der Durchmesser des Halses unterhalb des Tragrings der Kunststoffflasche ist; wobei das Verhältnis von D₁ und D₂ so gewählt ist, dass die Fläche, auf der die Spikes angeordnet sind, so groß ist, dass mehr als die Hälfte der Fläche des Tragrings der Kunststoffflasche auf ihr aufliegen kann, **dadurch gekennzeichnet, dass** der Kreisbogen der Aussparung bzw. der Zentrierungsvertiefung mehr als den halben Umfang des Tragrings jeder Kunststoffflasche umfassen kann.

2. Vorrichtung aus Anspruch 1, **dadurch gekennzeichnet, dass** sie eine feststehende Führung (130) aufweist, welche jede Kunststoffflasche in die Zentrierungsvertiefung (201) führen kann.

3. Vorrichtung aus einem der Ansprüche 1 bis 2, **dadurch gekennzeichnet, dass** sie eine Anheberampe (140) aufweist, welche die verschlossene Kunststoffflasche aus der Halterung (210) heben kann.

4. Vorrichtung aus einem der Ansprüche 1 bis 3, **dadurch gekennzeichnet, dass** der Verschließer die Kunststoffflasche auf die Spikes (202) drücken kann.

5. Vorrichtung aus einem der Ansprüche 1 bis 4, **dadurch gekennzeichnet, dass** sie eine feststehende Führung (150) aufweist, welche jede Kunststoffflasche aus der Vorrichtung zum Verschließen führen kann.

6. Verfahren zum Verschließen von Kunststoffflaschen, die einen Tragring aufweisen, mit einem Verschließer, der eine Kunststoffflasche mit einem Schraubverschluss (308) verschließen kann, und mit einer Halterung zum Halten der Kunststoffflasche beim Verschließen, die Spikes (202) aufweist, auf denen ein Tragring der Kunststoffflasche beim Verschließen aufliegt, wobei die Halterung eine Zentrierungsvertiefung (201) aufweist, deren Durchmesser dem Durchmesser des Tragrings der Kunststoffflasche entspricht und die Spikes (202) in der Zentrierungsvertiefung (201) angeordnet sind; und die Zentrierungsvertiefung als Aussparung in einer Zentrierungsplatte (400') vorgesehen ist; die Spikes auf einer Spikeplatte (400") angeordnet sind; und die Zentrierungsplatte (400') und die Spikeplatte (400") ein Werkstück bilden; wobei die Aussparung die Form eines Kreisbogens aufweist, dessen Durchmesser D1 gleich dem Durchmesser des Tragrings der Kunststoffflasche ist, wobei die Spikeplatte (400") eine Ausnehmung mit Durchmesser D₂ aufweist, der kleiner als der Durchmesser D₁ und größer als der Durchmesser des Halses unterhalb des Tragrings der Kunststoffflasche ist; wobei das Verhältnis von D1 und D2 so gewählt ist, dass die Fläche, auf der die Spikes angeordnet sind, so groß ist, dass mehr als die Hälfte der Fläche des Tragrings der Kunststoffflasche auf ihr aufliegen kann, **dadurch gekennzeichnet, dass** der Kreisbogen der Aussparung bzw. der Zentrierungsvertiefung (201) mehr als den halben Umfang des Tragrings jeder Kunststoffflasche umfasst.

7. Verfahren nach Anspruch 6, **dadurch gekennzeichnet, dass** die Kunststoffflasche in die Zentrierungsvertiefung (201) geführt wird.

8. Verfahren aus einem der Ansprüche 6 bis 7, **dadurch gekennzeichnet, dass** die verschlossenen Kunststoffflaschen aus der Halterung (210) gehoben werden.

9. Verfahren aus einem der Ansprüche 6 bis 8, **dadurch gekennzeichnet, dass** die Kunststoffflasche während des Verschließens durch den Verschließer auf die Spikes gedrückt wird.

## Claims

1. Device for closing plastic bottles which have a support ring, comprising a capper which can close a plastic bottle with a screw cap (308), and comprising a holder which is used for holding the plastic bottle during closing and comprises spikes (202) on which a support ring of the plastic bottle can rest upon closing, wherein the holder has a centering cavity (201) whose diameter corresponds to the diameter of the support ring of the plastic bottle and the spikes (202) are arranged in the centering cavity (201); and the centering cavity is provided as a cutout in a centering plate (400'); the spikes are arranged on a spike plate (400"); and the centering plate (400') and the spike plate (400") form a workpiece; wherein the cutout has the shape of a circular arc the diameter D₁ of which is equal to the diameter of the support ring of the plastic bottle, wherein the spike plate (400") has a recess with a diameter D₂ smaller than the diameter D₁ and greater than the diameter of the neck below the support ring of the plastic bottle; wherein the ratio of D₁ and D₂ is chosen such that the area on which the spikes are arranged is so large that more than half of the area of the support ring of the plastic bottle can rest on it, **characterized in that** the circular arc of the cutout or the centering cavity can comprise more than half of the circumference of the support ring of each plastic bottle.

2. Device according to claim 1, **characterized in that** it comprises a fixed guide (130) which can guide each plastic bottle into the centering cavity (201).

3. Device according to any one of claims 1 to 2, **characterized in that** it comprises a lifting ramp (140) which can lift the closed plastic bottle out of the holder (210).

4. Device according to any one of claims 1 to 3, **characterized in that** the capper can press the plastic bottle onto the spikes (202).

5. Device according to any one of claims 1 to 4, **characterized in that** it comprises a fixed guide (150) which can guide each plastic bottle out of the device for closing.

6. A method for closing plastic bottles which have a support ring, comprising a capper capable of closing a plastic bottle with a screw cap (308), and comprising a holder which is used for holding the plastic bottle during closing and comprises spikes (202) on which a support ring of the plastic bottle rests during closing, wherein the holder has a centering cavity (201) whose diameter corresponds to the diameter of the support ring of the plastic bottle and the spikes (202) are arranged in the centering cavity (201); and the centering cavity is provided as a cutout in the centering plate (400'); the spikes are arranged on a spike plate (400"); and the centering plate (400') and the spike plate (400") form a workpiece; wherein the cutout has the shape of a circular arc the diameter D1 of which is equal to the diameter of the support ring of the plastic bottle, wherein the spike plate (400") has a recess with a diameter D₂ smaller than the diameter D₁ and greater than the diameter of the neck below the support ring of the plastic bottle; wherein the ratio of D1 and D2 is chosen such that the area on which the spikes are arranged is so large that more than half of the area of the support ring of the plastic bottle can rest on it, **characterized in that** the circular arc of the cutout or the centering cavity (201) comprises more than half of the circumference of the support ring of each plastic bottle.

7. Method according to claim 6, **characterized in that** the plastic bottle is guided into the centering cavity (201).

8. Method according to any one of claims 6 to 7, **characterized in that** the closed plastic bottles are lifted out of the holder (210).

9. Method according to any one of claims 6 to 8, **characterized in that** the plastic bottle is pressed onto the spikes during closing by the capper (307).

## Revendications

1. Dispositif de fermeture de bouteilles plastiques, qui comportent un anneau de maintien, comprenant un mécanisme de fermeture, qui est en mesure de fermer une bouteille plastique à l'aide d'un bouchon de fermeture à vis (308), et comprenant un support de maintien pour maintenir la bouteille plastique lors de la fermeture, qui présente des picots (202) sur lesquels peut reposer un anneau de maintien de la bouteille plastique lors de la fermeture, dispositif
dans lequel le support de maintien présente un creux de centrage (201) dont le diamètre correspond au diamètre de l'anneau de maintien de la bouteille plastique, et les picots (202) sont agencés dans le creux de centrage (201) ; et le creux de centrage est prévu en tant qu'évidement dans une plaque de centrage (400') ; les picots sont agencés sur une plaque à picots (400") ; et la plaque de centrage (400') et la plaque à picots (400") forment une pièce ;
dans lequel l'évidement présente la forme d'un arc de cercle dont le diamètre D₁ est égal au diamètre de l'anneau de maintien de la bouteille plastique ;
dans lequel la plaque à picots (400") présente une encoche d'un diamètre D₂, qui est inférieur au diamètre D₁ et supérieur au diamètre du goulot en-dessous de l'anneau de maintien de la bouteille plastique ;
dans lequel le rapport de D₁ et D₂ est choisi de façon à ce que la surface, sur laquelle sont agencés les picots, soit d'une grandeur telle que plus de la moitié de la surface de l'anneau de maintien de la bouteille plastique puisse s'appuyer sur elle,
**caractérisé en ce que** l'arc de cercle de l'évidement et donc du creux de centrage peut entourer plus de la moitié de la périphérie de l'anneau de maintien de chaque bouteille plastique.

2. Dispositif d'après la revendication 1,
**caractérisé en ce qu'**il comprend une glissière de guidage (130) en position fixe, qui peut assurer le guidage de chaque bouteille plastique jusque dans le creux de centrage (201).

3. Dispositif d'après l'une des revendications 1 à 2, **caractérisé en ce qu'**il comporte une rampe de soulèvement (140) qui peut soulever la bouteille plastique fermée, hors du support de maintien (210).

4. Dispositif d'après l'une des revendications 1 à 3, **caractérisé en ce que** le mécanisme de fermeture est en mesure de presser la bouteille plastique sur les picots (202).

5. Dispositif d'après l'une des revendications 1 à 4, **caractérisé en ce qu'**il comprend une glissière de guidage (150) en position fixe, qui peut assurer le guidage de chaque bouteille plastique pour la faire sortir du dispositif.

6. Procédé pour assurer la fermeture de bouteilles plastiques, qui comportent un anneau de maintien, au moyen d'un mécanisme de fermeture, qui est en mesure de fermer une bouteille plastique à l'aide d'un bouchon de fermeture à vis (308), et d'un support de maintien pour maintenir la bouteille plastique lors de la fermeture, qui présente des picots (202) sur lesquels repose un anneau de maintien de la bouteille plastique lors de la fermeture, procédé
d'après lequel le support de maintien présente un creux de centrage (201) dont le diamètre correspond au diamètre de l'anneau de maintien de la bouteille plastique, et les picots (202) sont agencés dans le creux de centrage (201) ; et le creux de centrage est prévu en tant qu'évidement dans une plaque de centrage (400') ; les picots sont agencés sur une plaque à picots (400") ; et la plaque de centrage (400') et la plaque à picots (400") forment une pièce ;
d'après lequel l'évidement présente la forme d'un arc de cercle dont le diamètre D₁ est égal au diamètre de l'anneau de maintien de la bouteille plastique ;
d'après lequel la plaque à picots (400") présente une encoche d'un diamètre D₂, qui est inférieur au diamètre D₁ et supérieur au diamètre du goulot en-dessous de l'anneau de maintien de la bouteille plastique ;
d'après lequel le rapport de D₁ et D₂ est choisi de façon à ce que la surface, sur laquelle sont agencés les picots, soit d'une grandeur telle que plus de la moitié de la surface de l'anneau de maintien de la bouteille plastique puisse s'appuyer sur elle,
**caractérisé en ce que** l'arc de cercle de l'évidement et donc du creux de centrage (201) peut entourer plus de la moitié de la périphérie de l'anneau de maintien de chaque bouteille plastique.

7. Procédé selon la revendication 6, **caractérisé en ce que** la bouteille plastique est menée et guidée jusque dans le creux de centrage (201).

8. Procédé d'après l'une des revendications 6 à 7,
**caractérisé en ce que** les bouteilles plastiques fermées sont soulevées hors du support de maintien (210).

9. Procédé d'après l'une des revendications 6 à 8,
**caractérisé en ce que** pendant la fermeture, la bouteille plastique est pressée sur les picots par le mécanisme de fermeture.
